# FASCICULE DE BREVET EUROPEEN

(11) **EP 1 930 535 B1**
(45) Date de publication et mention de la délivrance du brevet: **17.11.2010**
(21) Numéro de dépôt: 07291437.7
(22) Date de dépôt: 30.11.2007
(51) Int. Cl.: E05F 15/12

(54) **Actionneur intégré dans un battant**
Integriertes Stellglied in einem Öffnungsflügel
Actuator integrated in a wing

(30) Priorité: 01.12.2006 FR 0610582; 22.01.2007 FR 0700468
(43) Date de publication de la demande: 11.06.2008
(73) Titulaire: Gelin, Michel, 76000 Rouen (FR)
(72) Inventeur: Gelin, Michel, 76000 Rouen (FR)

(56) Documents cités:
- EP-A- 0 889 191
- FR-A- 2 469 543
- FR-A- 2 581 120
- FR-A- 2 827 332
- FR-A1- 2 312 634
- US-A- 4 934 097

## Description

La présente invention a pour objet un dispositif de motorisation pour battant du type comportant un actionneur intégré au battant prévu pour ne pas avoir les inconvénients des motorisations intégrées existantes.

Ces inconvénients sont de plusieurs ordres, en premier une contrainte dimensionnelle dans la mesure ou il est difficile de loger le mécanisme dans un profilé existant, trop petit pour recevoir ces mécanismes

La seconde contrainte est liée au couple nécessaire très important que doit transmettre le moteur, d'ou l'utilisation de gros moteurs avec un surcoût important.

Les dispositifs existants sont pratiquement tous embarqués dans le profilé vertical supportant l'axe de rotation du battant, entre autre les brevets DE 31 21 136, EP 0 581 982, DE 32 38 334, FR 2 707 695, FR 2 712 342.

Il existe également des dispositifs connus qui offrent des solutions proches de notre dispositif, tels les brevets FR 2312634, FR 2552152, EP 0889191, US 4934097, FR 2707695, DE 9207269, tous ces dispositifs ont des difficultés d'adaptation aux portails à structure tubulaire, dans la mesure ou aucun n'est intégré dans la structure tubulaire du portail. Il existe également une réalisation dans une traverse horizontale connue sous le numéro EP 0 764 755, cette réalisation n'est pas adaptée à la rotation d'un battant.

La présente invention a pour but de remédier aux inconvénients décrits ci-dessus tout en proposant une solution simple et peu coûteuse.

Dispositif de motorisation pour battant pivotant comportant un actionneur disposé horizontalement, du type vis V/écrou C, qui commande le déplacement longitudinal de l'axe A d'articulation d'une bielle B dont l'autre extrémité est articulée en un point fixe décalé F latéralement au delà de l'axe de pivotement XY, coté intérieur du battant P et décalé longitudinalement toujours coté intérieur du battant, au delà ou en deçà de l'axe de pivotement du battant, au delà pour une rotation du battant vers l'intérieur, en deçà pour une rotation du battant vers l'extérieur, dispositif caractérisé en ce que la bielle B circule dans sa plus grande partie B1 sous la traverse horizontale inférieure T ou sous une pièce prévue à cet effet et disposée sous la traverse horizontale inférieure du battant P, et est reliée à l'actionneur intégré au battant en un point A éloigné de l'axe de pivotement XY du battant P et en ce que ladite bielle B est reliée sur son autre extrémité en un point fixe décalé F situé sensiblement à la même distance CC du plan vertical médian PM du battant P qui passe par l'axe de pivotement XY dudit battant que ce soit en position battant fermé ou en position battant ouvert à 90°, ladite distance étant définie afin de permettre au battant d'une part un déplacement angulaire d'au moins 90° sans que ladite bielle découvre une zone angulaire cisaillante entre les bords en vis à vis de la traverse inférieure et la bielle, et d'autre part la détermination d'une force calibrée de la motorisation aussi bien en ouverture qu'en fermeture, déterminant un effort de poussée maximum autorisé sur l'extrémité du battant opposée aux gonds, de sorte à assurer une sécurité anti-écrasement dite « sécurité piéton ».

Dispositif caractérisé en ce que le battant est articulé en partie basse sur une platine PL indépendante du pilier et fixée sur le sol ou sur une pièce prévue à cet effet dont la base BL repose sur le sol, platine comportant d'une part une partie décalée DL par rapport au plan du battant coté intérieur, en position battant fermé, apte à permettre l'articulation de la bielle au point fixe décalé F et d'autre part une partie surélevée SL pourvue d'une partie tubulaire cylindrique PT prévue afin de pénétrer dans une partie évidée du montant vertical du battant coté pivotement afin de constituer l'articulation de pivotement du battant, partie tubulaire cylindrique PT apte à permettre le passage des câbles nécessaires au fonctionnement de l'actionneur position qui détermine uniquement une torsion des câbles sans allongement ni rétractation de ceux-ci lors du déplacement en pivotement du battant P.

Dispositif également caractérisé en ce que la partie surélevée SL est sensiblement horizontale, décalée verticalement du nu du sol afin de présenter un espace libre EL qui permet la mise en place du battant sur son axe de pivotement indépendamment du passage des câbles en attente sous la partie surélevée SL de la platine PL, évitant ainsi un risque de coupure desdits câbles.

Dispositif toujours caractérisé en ce que la partie décalée DL solidaire de la platine PL est constituée d'un plot PO avantageusement cylindrique, plot dont la hauteur est déterminée par la position de la traverse horizontale inférieure T, afin que la bielle B puisse circuler librement sous ladite traverse horizontale T sans présenter un espace supérieur aux normes anti-cisaillement et anti-pincement.

Dispositif caractérisé en ce que la bielle B dont la plus grande partie longitudinale B1 circule sous la traverse horizontale inférieure T possède une partie coudée B2 située dans le même plan horizontal que la partie longitudinale B1, coudée en s'éloignant du plan intérieur du battant de telle façon qu'elle ne puisse pas présenter un espace pouvant être une zone cisaillante avec une partie quelconque du battant, notamment avec la traverse T et le montant vertical coté pivotement.

Dispositif caractérisé en ce que l'axe A d'articulation de la bielle coté motorisation est composé d'un doigt D sensiblement perpendiculaire à la bielle B qui pénètre dans un orifice cylindrique de l'écrou d'entraînement de l'ensemble vis/écrou, doigt usiné à son extrémité opposée à sa fixation sur la bielle d'une excroissance circulaire, de façon à obtenir un contact avec la paroi intérieure en vis à vis de l'orifice cylindrique tout en autorisant un défaut de position dudit doigt sans que cela ne génère de forces de retenue du dispositif.

Dispositif caractérisé en ce que l'actionneur est directement intégré dans la traverse inférieure T du battant P ou dans une pièce prévue à cet effet et disposée sous la traverse inférieure T, traverse T ou pièce prévue creuse, tel un profilé usiné d'une lumière longitudinale inférieure afin de permettre la mise en place de l'actionneur et son remplacement le cas échéant.

Dispositif caractérisé en ce que la lumière longitudinale est disposée sur la face inférieure la traverse T ou la pièce prévue, afin de permettre une liaison directe avec la bielle B par l'intermédiaire du doigt D disposé verticalement solidaire de l'écrou d'entraînement.

Dispositif caractérisé en ce que l'axe du doigt D est contenu dans le plan médian PM du battant P.

Dispositif enfin caractérisé en ce que l'actionneur est pourvu de moyens d'obturation afin d'éviter la pénétration des salissures tels que des balais en vis à vis l'un de l'autre afin de permettre le déplacement longitudinal du doigt D.

D'autres buts et avantages de l'invention apparaîtront mieux dans la description détaillée qui suit et qui se réfère aux dessins annexés, donnés uniquement à titre d'exemple, et dans lesquels :
La figure 1 est une perspective du dispositif en position battant ouvert.
La figure 2 est une vue de dessus du dispositif battant fermé.
La figure 3 est une vue de dessus du dispositif battant ouvert.
La figure 4 est une partie du dispositif en perspective avec la partie pivotement sur la platine PL.
La figure 5 est une perspective du dispositif vu de dessous.
La figure 6 est une vue perspective détaillée de la platine PL et de la bielle B.

Suivant un exemple de réalisation et se référant à la figure X, un dispositif conforme à l'invention comporte un actionneur intégré au battant.

Ledit actionneur du type vis/écrou est disposé directement dans la traverse creuse horizontale inférieure T d'un battant P, il commande le déplacement longitudinal de l'axe A d'articulation d'une bielle B dont l'autre extrémité est articulée en un point fixe décalé F latéralement au delà de l'axe de pivotement XY coté intérieur du battant, point fixe décalé solidaire d'une platine PL qui reçoit également l'axe de pivotement XY du battant P.

La bielle B circule horizontalement sous la traverse horizontale inférieure T dans sa plus grande partie B1, à une distance très faible de celle-ci afin de ne pas générer une zone de pincement.

Cette partie B1 est poursuivie d'une partie B2, dans le même plan horizontal que la partie longitudinale B1, décrivant une courbe dirigée au dela du plan du battant P coté intérieur et conçue afin de ne pas créer une zone de cisaillement en vis à vis de l'axe de pivotement du battant P.

La partie B2 est articulée sur son extrémité en un point F avec un plot PO cylindrique solidaire de la platine de sol PL.

La platine de sol PL est constituée d'une base BL fixée sur le sol, d'une partie surélevée SL sur laquelle est fixée une partie tubulaire cylindrique PT dont l'axe vertical est confondu avec l'axe de pivotement XY du battant, ainsi qu'une partie DL décalée du plan du battant en position battant fermé, dans le même plan horizontal que la base BL, partie DL qui reçoit le plot PO.

La hauteur du plot PO est fonction de la traverse horizontale inférieure T, plus la base inférieure horizontale de ladite traverse T est éloignée du sol, plus la hauteur du plot est importante, afin de conserver à la bielle B une position horizontale très proche du dessous de la traverse T afin de ne pas générer une zone de pincement.

La position du plot PO est calculée de telle manière que le plan vertical médian PM du battant qui passe par l'axe de pivotement XY est à égale distance de celui-ci en position battant P ouvert à 90° ou fermé.

Le montant vertical du battant P prévu pour assurer le pivotement est pourvu d'un orifice afin d'être appareillé avec la partie tubulaire PT de la platine PL.

Le positionnement du battant P sur son axe de pivotement XY est réalisé sans tenir compte des câbles nécessaires au fonctionnement de l'actionneur.

Lesdits câbles sont en attente sous la partie surélevée SL de la platine PL pour être, après la pose du battant, raccordé à l'actionneur embarqué. Pour cela ils sont passés au travers de la partie tubulaire PT qui se confond avec l'axe de pivotement afin d'assurer la plus faible déformation possible desdits câbles lors des manoeuvres d'ouverture/fermeture du battant P, seule une torsion est appliquée audits câbles lors du pivotement du battant P.

Une protection contre les salissures dues aux projections, principalement en cas de forte pluie, est obtenue par l'installation de balais en vis à vis aptes à obturer la rainure nécessaire à la circulation du doigt D lors de son déplacement en cas de manoeuvre de pivotement du battant P.

Nous avons ainsi réalisé un dispositif conforme à l'invention.

Bien entendu, l'invention n'est nullement limitée aux modes de réalisation décrits et représentés qui n'ont été donnés qu'à titre d'exemple. L'invention comprend tous les équivalents techniques des moyens décrits ainsi que leurs combinaisons, si celles-ci sont exécutées suivant son esprit et mises en oeuvre dans le cadre des revendications qui suivent.

## Revendications

1. Dispositif de motorisation pour battant pivotant comportant un actionneur disposé horizontalement, du type vis (V)/écrou (C), qui commande le déplacement longitudinal de l'axe (A) d'articulation d'une bielle (B) dont l'autre extrémité est articulée en un point fixe décalé (F) latéralement au delà de l'axe de pivotement (XY), coté intérieur du battant (P) et décalé longitudinalement toujours coté intérieur du battant, au delà ou en deçà de l'axe de pivotement du battant, au delà pour une rotation du battant vers l'intérieur, en deçà pour une rotation du battant vers l'extérieur, dispositif **caractérisé en ce que** la bielle (B) circule dans sa plus grande partie (B1) sous la traverse horizontale inférieure (T) ou sous une pièce prévue à cet effet et disposée sous la traverse horizontale inférieure du battant (P), et est reliée à l'actionneur intégré au battant en un point (A) éloigné de l'axe de pivotement (XY) du battant (P) et **en ce que** ladite bielle (B) est reliée sur son autre extrémité en un point fixe décalé (F) situé sensiblement à la même distance (CC) du plan vertical médian (PM) du battant (P) qui passe par l'axe de pivotement (XY) dudit battant que ce soit en position battant fermé ou en position battant ouvert à 90°, ladite distance étant définie afin de permettre au battant d'une part un déplacement angulaire d'au moins 90° sans que ladite bielle découvre une zone angulaire cisaillante entre les bords en vis à vis de la traverse inférieure et la bielle, et d'autre part la détermination d'une force calibrée de la motorisation aussi bien en ouverture qu'en fermeture, déterminant un effort de poussée maximum autorisé sur l'extrémité du battant opposée aux gonds, de sorte à assurer une sécurité anti-écrasement dite « sécurité piéton ».

2. Dispositif selon la revendication 1 **caractérisé en ce que** le battant est articulé en partie basse sur une platine (PL) indépendante du pilier et fixée sur le sol ou sur une pièce prévue à cet effet dont la base (BL) repose sur le sol, platine comportant d'une part une partie décalée (DL) par rapport au plan du battant coté intérieur, en position battant fermé, apte à permettre l'articulation de la bielle au point fixe décalé (F) et d'autre part une partie surélevée (SL) pourvue d'une partie tubulaire cylindrique (PT) prévue afin de pénétrer dans une partie évidée du montant vertical du battant coté pivotement afin de constituer l'articulation de pivotement du battant, partie tubulaire cylindrique (PT) apte à permettre le passage des câbles nécessaires au fonctionnement de l'actionneur position qui détermine uniquement une torsion des câbles sans allongement ni rétractation de ceux-ci lors du déplacement en pivotement du battant (P).

3. Dispositif selon la revendication 2 **caractérisé en ce que** la partie surélevée (SL) est sensiblement horizontale, décalée verticalement du nu du sol afin de présenter un espace libre (EL) qui permet la mise en place du battant sur son axe de pivotement indépendamment du passage des câbles en attente sous la partie surélevée (SL) de la platine (PL), évitant ainsi un risque de coupure desdits câbles.

4. Dispositif selon la revendication 2 **caractérisé en ce que** la partie décalée (DL) solidaire de la platine (PL)est constituée d'un plot (PO) avantageusement cylindrique, plot dont la hauteur est déterminée par la position de la traverse horizontale inférieure (T), afin que la bielle (B) puisse circuler librement sous ladite traverse horizontale (T) sans présenter un espace supérieur aux normes anti-cisaillement et anti-pincement.

5. Dispositif selon la revendication 1 **caractérisé en ce que** la bielle (B) dont la plus grande partie longitudinale (B1) circule sous la traverse horizontale inférieure (T) possède une partie coudée (B2) située dans le même plan horizontal que la partie longitudinale (B1), coudée en s'éloignant du plan intérieur du battant de telle façon qu'elle ne puisse pas présenter un espace pouvant être une zone cisaillante avec une partie quelconque du battant, notamment avec la traverse (T) et le montant vertical coté pivotement.

6. Dispositif selon la revendication 1 **caractérisé en ce que** l'axe (A) d'articulation de la bielle coté motorisation est composé d'un doigt (D) sensiblement perpendiculaire à la bielle (B) qui pénètre dans un orifice cylindrique de l'écrou d'entraînement de l'ensemble vis/écrou, doigt usiné à son extrémité opposée à sa fixation sur la bielle d'une excroissance circulaire, de façon à obtenir un contact avec la paroi intérieure en vis à vis de l'orifice cylindrique tout en autorisant un défaut de position dudit doigt sans que cela ne génère de forces de retenue du dispositif.

7. Dispositif selon l'une quelconque des revendications précédentes **caractérisé en ce que** l'actionneur est directement intégré dans la traverse inférieure (T) du battant (P) ou dans une pièce prévue à cet effet et disposée sous la traverse inférieure (T), traverse (T) ou pièce prévue creuse, tel un profilé usiné d'une lumière longitudinale inférieure afin de permettre la mise en place de l'actionneur et son remplacement le cas échéant.

8. Dispositif selon la revendication 7 **caractérisé en ce que** la lumière longitudinale est disposée sur la face inférieure la traverse (T) ou la pièce prévue, afin de permettre une liaison directe avec la bielle (B) par l'intermédiaire du doigt (D) disposé verticalement solidaire de l'écrou d'entraînement.

9. Dispositif selon la revendication 8 **caractérisé en ce que** l'axe du doigt (D) est contenu dans le plan médian (PM) du battant (P).

10. Dispositif selon l'une quelconque des revendications 1 **caractérisé en ce que** l'actionneur est pourvu de moyens d'obturation afin d'éviter la pénétration des salissures tels que des balais en vis à vis l'un de l'autre afin de permettre le déplacement longitudinal du doigt (D).

## Claims

1. Motorising device for swinging leaf including one actuator horizontally placed, of the screw (V)/nut (C) type which controls the longitudinal shift of the articulation pin (A) of a rod (B) the other end of which is articulated at a fixed point laterally offset (F) beyond the pivoting pin (XY) on the inner side of the leaf (P) and longitudinally offset always on the inner side of the leaf, beyond or on this side of the pivoting pin of the leaf, beyond for a rotation of the leaf towards the interior, on this side for a rotation of the leaf towards the exterior, a device **characterised in that** the rod (B) circulates in its major part (B1) under the lower horizontal cross bar (T) or under a part foreseen for this purpose and placed under the lower horizontal cross-bar of the leaf (P), and is linked to the actuator integrated in the leaf at a point (A) and at a distance from the pivoting pin (XY) of the leaf (P) and **in that** the said rod (B) is linked at its other end to a fixed offset point (F) placed approximately at the same distance (CC) from the median plane (PM) of the leaf (P) which crosses the pivoting pin (XY) of the said leaf either with the leaf closed or with the leaf opened at 90°, the said distance being specified so that, on the one hand, the leaf can shift at an angle of at least 90° without the said rod revealing a shearing angular zone between the facing edges of the lower cross-bar and the rod, and on the other hand, the determination of a calibrated force of motorisation both when opening and closing, determining a maximum authorised thrust effort on the end of the leaf opposite to the hinges in order to ensure an anti-crushing safety effect known as "pedestrian safety".

2. A device according to claim 1 **characterised in that** the leaf is articulated at its lower part on a plate (PL) independent from the post and fixed on the ground or on a part foreseen for this purpose, the base (BL) of which rests on the ground, a plate that includes, on the one hand, a part offset (DL) from the plane of the leaf on the inner side, in the closed position of the leaf, capable of enabling the articulation of the rod at the fixed offset point (F), and on the other hand, a raised part (SL) including a tubular cylindrical part (PT) provided in order to drive into a hollowed out part of the vertical leaf upstand on the pivoting side in order to constitute the swinging articulation of the leaf, a tubular cylindrical part (PT) capable of housing the cables necessary for actuating the actuator, a position which only causes the torsion of the cables without lengthening or retractation of same when the leaf (P) is swinging.

3. A device according to claim 2 **characterised in that** the raised part (SL) is approximately horizontal, shifted vertically from the ground reference plane so as to provide a free space (EL) which enables installation of the leaf on its pivoting pin independently of the introduction of the standby cables under the raised part (SL) of the plate (PL) so avoiding the risk of cutting the said cables.

4. A device according to claim 2 **characterised in that** the offset part (DL) attached to the plate (PL) is constituted of a profitably cylindrical stud (PO), a stud whose height is determined by the position of the lower horizontal cross-bar (T) so that the rod (B) may freely circulate under the said horizontal cross-bar (T) without revealing a space bigger than the anti-shearing and anti-gripping standards.

5. A device according to claim 1 **characterised in that** the rod (B) of which the biggest horizontal part (B1) circulates under the lower horizontal cross-bar (T) includes a bent part (B2) placed in the same horizontal plane as the longitudinal part (B1), bent by moving away from the inner plane of the leaf so that it cannot reveal any space that might constitute a shearing zone with any part of the leaf whatever, especially with the cross-bar (T) and the vertical upstand on the pivoting side.

6. A device according to claim 1 **characterised in that** the articulation pin (A) of the rod on the motorisation side is composed of a finger (D) approximately perpendicular to the rod (B) which drives into a cylindrical aperture of the driving nut of the screw/nut assembly, a finger machined at the end opposite to its fixation on the rod with a circular protrusion so as to obtain a contact with the inner wall facing the cylindrical aperture by permitting a wrong positioning of the said finger without its generating any holding forces of the device.

7. A device according to any one of the previous claims **characterised in that** the actuator is directly built in the lower cross-bar (T), a cross-bar (T) or any hollow part, such as a profile bar machined with a lower longitudinal aperture in order to enable the installation of the actuator and its renewal, if the case arises.

8. A device according to claim 7 **characterised in that** the longitudinal aperture is placed on the lower side of the cross-bar (T) or the part foreseen in order to enable the direct link with the rod (B) via the finger (D) placed vertically and dependent on the driving nut.

9. A device according to claim 8 **characterised in that** the finger pin (D) is contained in the median plane (PM) of the leaf(P).

10. A device according to any one of the previous claims 1 **characterised in that** the actuator is equipped with means of obturation to avoid penetration of dirt such as brushes facing each other in order to enable the longitudinal shifting of the finger (D).

## Patentansprüche

1. Motorisierungsanlage für einen schwenkbaren Flügel mit einem horizontal angebrachten Schraubschalter (V)/Schraubenmutter (C),der die Längsbewegung der Schwenkachse (A) einer Pleuelstange (B) in Gang setzt, deren anderes Ende an einem festen,seitlich ausserhalb der Schwenkachse (XY) an der Innenseite des Flügels (P) versetzten Punkt (F) bewegt wird.und zwar immer längseits der Innensseite des Flügels versetzt,innerhalb oder ausserhalb der Schwenkachse des Flügels - ausserhalb für eine Rotation des Flügels nach innen;innerhalb für eine Rotierung des Flügels nach aussen. Die Einrichtung zeichnet sich **dadurch** aus,dass sich die Pleuelstange (B) mit ihrem längsten Teil (B1) unter dem unteren horizontalen Querträger (T) oder unter einem für diesen Zweck vorgesehen Teil bewegt,das sich unter dem unteren horizontalen Querträger (T) des Flügels (P) befindet und mit dem im Flügel an einem Punkt (A) angebrachten Schalter verbunden ist - weit von der Schwenkachse (XY) des Flügels (P) entfernt und dass weiterhin die besagte Pleuelstange mit ihrem anderen Ende mit einem festen,versetzten Punkt (F) verbunden ist,der deutlich in der selben Entfernung (CC) von der vertikalen mittleren Ebene (PM) des Flugels (P) gelegen ist,der durch die Schwenkachse (XY) des besagten Flügels verläuft, sei es in der geschlossenen Situation des Flügels oder in einer offenen 90° Position des Flügels - die besagte Entfernung ist festgelegt, um dem Flügel einerseits eine winkelförmige Bewegung von mindestens 90 Grad zu ermöglichen,ohne dass die genannte Pleuelstange eine überschneidende Winkelzone zwischen den Enden gegenüber dem unteren Querträger und der Pleuelstange verlässt und andererseits die Festlegung einer angepassten Motorisierungstärke sowohl zur Öffnung als zur Schliessung, die die maximal zugelassene Schubkraft auf das den Türangeln gegenüber gelegenen Flügelendes definiert und so sicherstellt,dass durch die « Fussgänger-Sicherheit » eine Zerquetschung verhindert wird.

2. Die Anlage zeichnet sich gemäss des Patentanspruches 1 **dadurch** aus,dass der Flügel an der Unterseite auf einer Platte (PL) bewegt wird und zwar unabhängig von dem Pfeiler und auf dem Boden oder einem für diesen Zweck vorgesehenen Teil befestigt ist ,deren Basis (BL) auf dem Boden steht.Diese Platte besteht einerseits aus einem im Verhältnis zu der Fläche der Innenseite des Flügels versetzten Teil (DL).Wenn der Flügel geschlossen ist,ist es so möglich,die Pleuelstange an dem festen,versetzten Punkt (F) zu bewegen. Und andererseits einen erhöhten Teil (SL),der mit einem zylinderförmigen Rohrteil (PT) versehen ist,damit er in einen Hohlraum des vertikalen Teiles des Flügels eindringen kann und zwar an der Schwenkseite, um die Schwenkbewegung des Flügels auszuführen. Das zylinderförmige Rohr(PT)ermöglicht das Durchziehen von den zur Betätigung des Positionsschalters nötigen Kabel.Es kommt lediglich zur Verdrehung der Kabel ohne deren Verlängerung oderverkürzung bei der Drehbewegung des Flügels.

3. Anlage gemäss des Patentanspruches 2, die sich **dadurch** auszeichnet, dass der höhere Teil (SL)ausgesprochen horizontal ist, vertikal versetzt vom nackten Boden, um einen freien Platz zu bieten, der die Installation des Flügels gemäss seiner Schwenkbewegung ermöglicht und zwar unabhängig von der Einführung von Kabeln, die sich auf dem Oberteil der Platte (PL) bereit befinden. Auf diese Weise wird das Risiko vermieden, dass diese Kabel zerschnitten werden.

4. Anlage gemäss des Patentanspruches 2, die sich **dadurch** auszeichnet, dass der versetzte Teil (DL), der mit der Platte (PL) verbunden ist, aus einem Kontaktklotz besteht,der vorteilhaft zylinderförmig ist und dessen Höhe durch die Position des unteren horizontalen Querträgers (T) bestimmt wird, damit die Pleuelstange sich frei unter diesem horizontalen Querträger bewegen kann, ohne mehr Platz zu beanspruchen als es die Vorschriften gegen Zerschneidung oder Reibung erlauben.

5. Anlage gemäss des Patentanspruches 1, die sich **dadurch** auszeichnet, dass die Pleuelstrange (B), deren grösster Längsteil (B1) sich unter dem unteren horizontalen Querträger (T) bewegt,ein Bogenteil besitzt(B2)das sich auf der selben Horizontalfläche wie der Längsteil (B1) befindet und zwar gekrümmt, indem sie sich von der inneren Fläche des Flügels wegbewegt und zwar dermassen, dass sie keinen Platz bietet, der eine Reibungszone mit irgendeinem Teil des Flügels bieten könnte und besonders mit dem Querträger (T) und dem vertikalen Teil an der Schwenkseite.

6. Anlage gemäss des Patentanspruches 1, die sich **dadurch** auszeichnet, dass die Schwenkachse der Pleuelstange an der Seite des Motors einen Finger (D) besitzt, quasi senkrecht zur Pleuelstange (B), der in eine zylinderförmige Öffnung der Antriebsschraube des Ganzen (Schraube/Mutter) eindringt. Dieser Finger ist an seinem Ende gegenüber seiner Befestigung an der Pleuelstange mit einer kreisförmigen Ausstülpung versehen, um einen Kontakt mit der Innenseite gegenüber der zylinderförmigen Öffnung herzustellen und gleichzeitig einen leichten Fehler in der Position dises Fingers zu tolerieren, ohne dass dies eine blockierende Kraft der Anlage nach sich zieht.

7. Anlage gemäss der vorherigen Patentansprüche, die sich **dadurch** auszeichnet,dass der Schalter direkt in den unteren Querträger (T) des Flügels (P) oder in ein zu diesem Zwecke vorgesehenes Teil, das sich unter dem unteren Querträger (T), Querträger (T) oder dazu bestimmtem Hohlteil befindet, integriert ist und zwar wie ein Formstahl mit unterer Längslampe, um den Einbau des Schalters oder seinen eventuellen Ersatz zu ermöglichen.

8. Anlage gemäss des Patentanspruches 7, die sich **dadurch** auszeichnet, dass das Längslicht sich an der Unterseite des unteren Querträgers (T) oder einem dazu bestimmten Teil befindet, um eine direkte Verbindung mit der Pleuelstange(B) zu erlauben und zwar mit Hilfe des Fingers (D), der vertikal mit der Antriebsschraube verbunden ist.

9. Anlage gemäss des Patentanspruches 8, die sich **dadurch** auszeichnet, dass die Achse des Fingers (D) in der Mittelfläche (PM) des Flügels enthalten ist.

10. Anlage gemäss einer der vorherigen Patentansprüche, die sich dadruch auszeichnet, dass der Schalter mit einem Schliessteil ausgestattet ist, um das Eindringen von Verschmutzung zu verhindern. Es handelt sich um Bürsten,die so gegenüber einander angebracht sind, dass sie die Längsbewegung des Fingers (D) zulassen.
